# EUROPÄISCHE PATENTSCHRIFT

(11) **EP 2 065 650 B1**
(45) Veröffentlichungstag und Bekanntmachung des Hinweises auf die Patenterteilung: **30.03.2016**
(21) Anmeldenummer: 08105860.4
(22) Anmeldetag: 25.11.2008
(51) Int. Cl.: F24C 7/08, F24C 15/10, A47L 15/42, D06F 39/00

(54) **Hausgerät mit einer Bedienerschnittstelle, die ein Stellelement umfasst**
Household device with an operational interface comprising a positioning element
Appareil ménager doté d'une interface utilisateur comprenant un élément de réglage

(30) Priorität: 28.11.2007 ES 200703300
(43) Veröffentlichungstag der Anmeldung: 03.06.2009
(73) Patentinhaber: BSH Hausgeräte GmbH, 81739 München (DE)
(72) Erfinder: Mairal Serrano, Carlos Vicente, 50015 Zaragoza (ES)

(56) Entgegenhaltungen:
- EP-A2- 1 273 851
- WO-A1-2008/074582
- DE-A1-102005 040 346

## Beschreibung

Die Erfindung geht aus von einem Hausgerät nach dem Oberbegriff des Anspruchs 1 und von einem Verfahren zum Betreiben eines solchen Hausgeräts nach dem Oberbegriff des Anspruchs 12.

Aus dem Stand der Technik sind Hausgeräte bekannt, die Steuereinheiten zum Betreiben des Hausgeräts in verschiedenen Betriebsmodi umfassen. Mit der immer stärkeren Rechenleistung der verwendeten Steuereinheiten nehmen auch die Komplexität und die Vielfalt der zur Verfügung stehenden Betriebsmodi zu. Ferner umfassen Hausgeräte Bedienerschnittstellen mit Stellelementen zum Einstellen von Betriebsparametern des Hausgeräts. Die Stellelemente können als berührungsempfindliche Schalt- oder Stellelemente ausgebildet sein oder als bewegliche Schieber oder Drehknöpfe. In den verschiedenen Betriebsmodi unterscheiden sich die Wertebereiche der Betriebsparameter stark voneinander, so dass bei einer fest vorgegebenen Zuordnung zwischen den Zuständen des Stellelements und den Werten des Betriebsparameters verschiedene Schaltelemente für die verschiedenen Betriebsmodi verwendet werden müssen.

Derartige Hausgeräte sind beispielsweise aus der EP 1273 851 A2 und der DE 10 2005 040346 A1 bekannt. Dort werden längliche Sensorstreifen als Stellelemente verwendet und jeweils Zuordnungsintervalle von Berührpunkten einem Betriebsparameter zugeordnet.

Die Aufgabe der Erfindung besteht insbesondere darin, ein gattungsgemäßes Hausgerät bzw. ein Verfahren zum Betreiben eines solchen Hausgeräts einfacher, kostengünstiger und benutzerfreundlicher zu gestalten und insbesondere eine große Vielfalt von Betriebsmodi ohne zusätzliche Schaltelemente zu ermöglichen, wobei insbesondere eine versehentliche Einstellung eines unerwünschten Betriebsparameters vermieden werden soll.

Die Aufgabe wird erfindungsgemäß durch die Merkmale der Patentansprüche 1 und 12 gelöst, während vorteilhafte Ausgestaltungen und Weiterbildungen der Erfindung den Unteransprüchen entnommen werden können.

Die Erfindung geht aus von einem Hausgerät mit einer Steuereinheit zum Betreiben des Hausgeräts in verschiedenen Betriebsmodi und einer Bedienerschnittstelle, die ein Stellelement zum Einstellen eines Betriebsparameters umfasst, wobei die Steuereinheit dazu ausgelegt ist, eine Zuordnungsfunktion zu nutzen, um jedem Zustand des Stellelements einen Wert des Betriebsparameters zuzuordnen.

Es wird vorgeschlagen, dass die Steuereinheit dazu ausgelegt ist, die Zuordnungsfunktion abhängig von einem Betriebsmodus zu bestimmen. Dadurch kann das Hausgerät mit ei- x nem und demselben Schaltelement in vielen verschiedenen Betriebsmodi gesteuert werden, so dass durch den Verzicht auf zusätzliche Schaltelemente Kosten eingespart werden können. Die Zuordnungsfunktion kann an den verwendeten Betriebsmodus angepasst werden, so dass jederzeit eine einfache und intuitive Bedienbarkeit des Hausgeräts gewährleistet werden kann.

Dabei ist gemäß der Erfindung das Stellelement als länglicher Sensorstreifen mit Sensorelementen zum Detektieren eines Berührungspunkts in einer Längsrichtung des Sensorstreifens, also als so genannter "Slider" oder "Glider" ausgelegt.

Die Zuordnungsfunktion ordnet erfindungsgemäß Berührpunkte in wenigstens einem Intervall von Berührpunkten einem Wert des Betriebsparameters zu.

Ferner sind erfindungsgemäß zumindest zwei Intervalle, die jeweils einem Wert des Betriebsparameters entsprechen, durch ein Zwischenintervall getrennt, wobei die Steuereinheit einen zuvor eingestellten Wert des Betriebsparameters beibehält, wenn eine Berührung in dem Zwischenintervall detektiert wird. Dadurch kann ein versehentliches Berühren eines benachbarten Zuordnungsintervalls vermieden werden.

Als Stellelemente kommen neben klassischen Drehknöpfen und Schiebem auch berührungsempfindliche Sensoren bzw. Sensorstreifen in Betracht, wobei der Zustand eines solchen Stellelements dann insbesondere durch den Ort und/oder die Dauer einer Berührung des Sensorstreifens gekennzeichnet sein kann. Der Sensorstreifen kann linear oder auch gebogen ausgebildet sein, insbesondere auch zu einem Kreis oder einem Kreisring geschlossen.

In einer Weiterbildung der Erfindung wird vorgeschlagen dass das Stellelement zumindest einen berührungsempfindlichen Sensorbereich umfasst, und der Zustand des Stellelements durch einen Ort einer Berührung des Sensorbereichs durch einen Bediener bestimmt ist, so dass die Zuordnungsfunktion die Zustände mit einer Ortsauflösung auf eine endlichen Zahl von möglichen Werten des Betriebsparameters abbildet, wobei die Steuereinheit die Ortsauflösung insbesondere abhängig von dem Betriebsmodus bestimmen kann.

Die Bedienung kann besonders intuitiv gestaltet werden, wenn die Bedienerschnittstelle Mittel zum Visualisieren der verwendeten Zuordnungsfunktion umfasst.

Beispielsweise können entlang des Sensorstreifens eine Reihe von Leuchtmitteln angeordnet sein, von denen in wenigstens einem Betriebsmodus eine Auswahl von Leuchtmitteln aktiviert wird. Als Leuchtmittel können beispielsweise Leuchtdioden verwendet werden, die auch hinter einer Blende angeordnet sein können oder mit einem Diffuser eine Hintergrundbeleuchtung des Stellelements erzeugen können. Die Anzahl der aktivierten Leuchtmittel ist dabei vorteilhaft eine lineare Funktion der Anzahl der möglichen Werte des Betriebsparameters. Die Positionen der aktivierten Leuchtmittel kann den Intervallen von Berührpunkten, die einem Wert des Betriebsparameters zugeordnet sind, entsprechen. Dazu können die aktivierten Leuchtmittel beispielsweise die Mitten und/oder die Endpunkte bzw. Zwischenintervalle dieser Intervalle markieren. Ferner ist es denkbar, die gesamte Fläche der Intervalle zu hinterleuchten.

Eine optische Rückmeldung kann ermöglicht werden, wenn die Bedienerschnittstelle ein Display zum Anzeigen eines eingestellten Werts des Betriebsparameters umfasst. Dadurch können Irrtümer über die vorgenommenen Einstellungen auf Seiten des Bedieners vermieden werden.

Die Vorteile des Erfindungsgedankens kommen insbesondere dann zum Tragen, wenn das Hausgerät als Kochfeld ausgebildet ist, da in diesem Technischen Bereich die schnelle und intuitive Bedienbarkeit auch durch sehr unerfahrene Benutzer besonders wichtig ist.

Insbesondere wenn das Kochfeld zumindest einen Sensor zum Messen der Temperatur eines auf das Kochfeld aufgestellten Kochgeschirrelements umfasst, ist eine große Vielfalt von verschiedenen Betriebsmodi sinnvoll realisierbar, und zwar insbesondere Betriebsmodi mit geregelter Heizleistung und ungeregelte Betriebsmodi. Es können dann eine Soll-Temperatur und/oder eine Soll-Heizleistung über das Stellelement eingestellt werden.

Beispielsweise kann in wenigstens einem Betriebszustand der Betriebsparameter eine Solltemperatur eines auf dem Kochfeld angeordneten Kochgeschirrelements sein, so dass der Bediener über das Stellelement unmittelbar die Solltemperatur einstellen kann, die dass von der Steuereinheit mit Hilfe des Temperatursensors eingeregelt wird.

Insbesondere kann die Ortsauflösung des Stellelements verändert werden, wenn die Steuereinheit die Zustände in einem ersten Betriebszustand auf eine erste Zahl von möglichen Werten des Betriebsparameters abbildet und die Zustände in einem zweiten Betriebszustand auf eine zweite Zahl von möglichen Werten des Betriebsparameters abbildet, wobei die erste Zahl und die zweite Zahl unterschiedlich sind.

Im Beispiel eines Kochfelds mit geregelter Brat-Funktion kann die Steuereinheit die Zustände in einem Brat-Betriebsmodus, in welchem die Temperatur des Kochgeschirrelements auf einen Wert geregelt wird, der dem eingestellten Betriebsparameter entspricht, auf drei oder vier mögliche Werte des Betriebsparameters abbilden und die Zustände in einem Koch-Betriebsmodus auf 18 mögliche Werte abbilden.

Ein weiterer Aspekt der Erfindung betrifft ein Verfahren zum Betreiben eines Hausgeräts mit einer Bedienerschnittstelle, die ein Stellelement zum Einstellen eines Betriebsparameters umfasst, wobei in verschiedenen Betriebsmodi eine Zuordnungsfunktion genutzt wird, um jedem Zustand des Stellelements einen Wert des Betriebsparameters zuzuordnen.

Zur Weiterbildung eines solchen Verfahrens wird vorgeschlagen, dass die Zuordnungsfunktion abhängig von einem Betriebsmodus bestimmt wird.

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein Kochfeld mit einer Steuereinheit und einer Bedienerschnittstelle,
- Fig. 2: ein als länglicher Sensorstreifen ausgebildetes Stellelement der Bedienerschnittstelle aus Figur 1,
- Fig. 3: eine schematische Darstellung zur Zuordnung eines Zustand des Stellelements zu Betriebsparametern des Kochfelds in einem ersten Betriebszustand der Kochfelds und
- Fig. 4: eine schematische Darstellung zur Zuordnung eines Zustand des Stellelements zu Betriebsparametern des Kochfelds in einem zweiten Betriebszustand der Kochfelds.

Figur 1 zeigt ein als Kochfeld ausgebildetes Hausgerät mit einer Steuereinheit 10 zum Betreiben des Hausgeräts in verschiedenen Betriebsmodi. Die Steuereinheit 10 ist als universell programmierbarer Mikrocomputer ausgebildet und umfasst eine Treibereinheit (nicht dargestellt) zum Betreiben einer Bedienerschnittstelle 12, die ein Display 14 und ein Stellelement 16 zum Einstellen eines Betriebsparameters umfasst. Das Kochfeld hat 5 Heizzonen 18 und die vom Bediener einstellbaren Betriebsparameter sind insbesondere Kenngrößen für Heizleistungen, mit denen die Heizzonen 18 betrieben werden sollen. Die Steuereinheit 10 liest über die Treibereinheit bzw. die Benutzerschnittstelle 12 Befehlssignale des Bedieners ein und nutzt zur Verarbeitung der Befehlssignale eine Zuordnungsfunktion, um jedem Zustand des Stellelements 16 einen Wert aus einem zulässigen Wertebereich des Betriebsparameters zuzuordnen.

Erfindungsgemäß wird vorgeschlagen, dass die Steuereinheit 10 insbesondere durch eine geeignete Software dazu ausgelegt ist, die Zuordnungsfunktion abhängig von einem Betriebsmodus zu bestimmen. Die Zuordnungsfunktion kann dazu beispielsweise von einem Parameter abhängen, der seinerseits abhängig von einem gewählten Betriebsmodus ist.

Das Kochfeld umfasst zu jeder der fünf Heizzonen 18 zumindest einen Sensor 20 zum

Die Steuereinheit 10 kann das Kochfeld insbesondere in einem Normal-Betriebsmodus betreiben, in welchem der Bediener über die Bedienerschnittstelle 12 eine von 18 möglichen Heizstufen mit ganz- und halbzahligen Werten zwischen 0,5 und 9 wählen kann und einen Brat-Betriebsmodus, in welchem die Steuereinheit 10 die Temperatur des Kochgeschirrelements 22 grob auf einen Sollwert regelt, wobei sie in einem geschlossenen Regelkreis das Signal des unter dem Kochgeschirrelement 22 angeordneten Sensors 20 zum Messen der Temperatur als Rückkopplungsgröße für einen geschlossenen Regelkreis nutzt. In dem Brat-Betriebszustand ist der durch die Zuordnungsfunktion bestimmte Betriebsparameter daher eine Solltemperatur des auf dem Kochfeld angeordneten Kochgeschirrelements 22.

Die Bedienerschnittstelle 12 umfasst ein Display 14, das ein Mittel zum Visualisieren der verwendeten Zuordnungsfunktion bildet. Für verschiedene Zuordnungsfunktionen können beliebige verschiedene Symbole verwendet werden. Das Display 14 kann von der Steuereinheit 10 gleichzeitig zum Anzeigen eines eingestellten Werts des Betriebsparameters genutzt werden. Die Zuordnungsfunktion kann auch mittelbar, beispielsweise durch die Darstellung eines Symbols für den verwendeten Betriebsmodus, dargestellt werden. Nach einer kurzen Eingewöhnung wird er Benutzer sich daran gewöhnen können, dass das Stellelement wegen der unterschiedlichen Zuordnungsfunktionen in unterschiedlichen Betriebsmodi unterschiedlich reagiert.

Neben dem Stellelement 16 umfasst die Benutzerschnittstelle 12 noch eine Vielzahl von weiteren Schaltflächen zum Einschalten einer Kindersicherung, zum Konfigurieren einer Timerfunktion, zum Auswählen einer der Heizzonen, zum Ein- und Ausschalten, zum Abrufen von Informationen usw.. Selbstverständlich kann in einem Timer-Einstellmodus auch eine Zeitvorwahl über das Stellelement 16 erfolgen. In anderen Betriebsmodi können weitere Betriebsparameter unter Verwendung des Stellelements 16 verstellt werden.

Figur 2 zeigt das Stellelement 16 in einer detaillierteren Darstellung. Das Stellelement 16 ist als berührungsempfindlicher Sensorbereich, und zwar als länglicher Sensorstreifen ausgebildet, der parallel zu einer Vorderkante des Kochfelds verläuft. Der Sensorstreifen ist durch hier nicht dargestellte, unter der Abdeckplatte des Kochfelds angeordnete, kapazitive, induktive oder mit Infrarotstrahlung arbeitende Berührungssensoren realisiert. Der Zustand des Stellelements 16 ist insbesondere durch einen Ort einer Berührung des Sensorbereichs durch einen Bediener bestimmt, so dass die Zuordnungsfunktion die Zustände bzw. Berührpunkte mit einer bestimmten Ortsauflösung auf eine endlichen Zahl von möglichen Werten des Betriebsparameters abbildet. Das Stellelement 16 umfasst in dem in Figur 2 dargestellten Ausführungsbeispiel 24 berührungsempfindliche Felder mit jeweils einem Berührungssensor.

Neben dem Ort der Berührung kann eine Dauer der Berührung, eine Intensität der Berührung und/oder eine Geschwindigkeit, mit der der Bediener mit seinem Finger über den Sensorstreifen streicht, zur Charakterisierung des Zustands des Stellelements 16 verwendet werden. Der Zustand des Stellelements 16 kann in diesem Fall durch einen zwei- oder mehrdimensionalen Vektor beschrieben werden, dessen Komponenten den Ort, die Geschwindigkeit und/oder die Dauer der Berührung beschreiben.

Ferner können die Zuordnungsfunktionen zu den verschiedenen Betriebsmodi vom Benutzer konfigurierbar sein. Der Benutzer kann über einsprechende Schaltelemente der Benutzerschnittstelle beispielsweise eine Anzahl von möglichen Werten der Betriebsparameter, eine Ortsauflösung des Sensorstreifens und/oder eine Empfindlichkeit des Sensorstreifens an seine persönlichen Bedürfnisse anpassen.

Die Steuereinheit 10 bestimmt, wie weiter unten detailliert beschrieben, eben diese Ortsauflösung der Zuordnungsfunktion abhängig von dem Betriebsmodus. Die Zuordnungsfunktion ordnet Berührpunkte in wenigstens einem Intervall I1, I2, I3 von Berührpunkten einem Wert des Betriebsparameters zu. Die oben angesprochene Ortsauflösung entspricht der Länge dieser Intervalle I1, I2, I3 (Figur 4).

In einem Ausführungsbeispiel ist entlang des Sensorstreifens eine Reihe von in Figur 2 nur gestrichelt dargestellten Leuchtmitteln 24 angeordnet, von denen in wenigstens einem Betriebsmodus eine Auswahl von Leuchtmitteln 24 aktiviert wird, wobei die Anzahl der aktivierten Leuchtmitteln 24 eine lineare Funktion der Anzahl der möglichen Werte des Betriebsparameters ist und wobei die Positionen der aktivierten Leuchtmittel 24 den Intervallen I1, I2, I3 von Berührpunkten entsprechen, die einem Wert des Betriebsparameters zugeordnet sind. In dem in Figur 2 dargestellten Beispiel ist ein weiter unten detaillierter beschriebener Brat-Betriebsmodus eingestellt, in dem der Betriebsparameter nur drei von Null verschiedene mögliche Werte annehmen kann. Die an den Grenzen von verschiedenen Intervallen I1, I2, I3 angeordneten Leuchtmittel 24 sind in diesem Betriebszustand aktiviert, was durch eine fettere Linie angedeutet ist.

Figur 3 illustriert die Zuordnungsfunktion für den Normal-Betriebsmodus. Die Steuereinheit 10 bildet die Zustände in dem Normal-Betriebszustand auf die 18 möglichen Werte des Betriebsparameters zwischen 0,5 und 9 ab.

Die drei linken Felder des Stellelements 16 werden im Normal-Betriebsmodus dem der Heizleistung Null entsprechenden Betriebsparameter 0 zugeordnet und die vier in Figur 3 rechts angeordneten Felder des Stellelements 16 werden dem der maximalen Leistung bzw. Nominalleistung entsprechenden Wert 9 des Betriebsparameters zugeordnet. Die dazwischen liegenden Felder werden jeweils eineindeutig einem der anderen möglichen Werten 0,5 - 8,5 des Betriebsparameters in der in Figur 3 von links nach rechts aufsteigenden Reihenfolge zugeordnet.

Figur 4 illustriert die Zuordnungsfunktion für den Brat-Betriebsmodus. Im Brat-Betriebsmodus kann der Betriebsparameter neben dem Wert 0 nur die Werte "Min", "Med" und "Max" annehmen. Im Brat-Betriebsmodus sind zumindest zwei Intervalle I1, I2, I3, von jeweils einem von null verschiedenen Wert des Betriebsparameters zugeordnet sind, durch ein Zwischenintervall IZ getrennt, wobei die Steuereinheit 10 einen zuvor eingestellten Wert des Betriebsparameters beibehält, wenn eine Berührung in dem Zwischenintervall IZ detektiert wird.

Wenn die 24 Felder des Stellelements 16 in der Ansicht von Figur 4 von links nach rechts durchnummeriert werden, sind die Felder mit den Nummern 0 - 4 dem Wert 0 des Betriebsparameters zugeordnet, die Felder mit den Nummern 5-10 sind dem Wert "Min" des Betriebsparameters zugeordnet, das Feld mit der Nummer 11 ist ein Zwischenintervall IZ, die Felder mit den Nummern 12 - 17 sind dem mittleren Wert "Med" des Betriebsparameters zugeordnet, das Feld mit der Nummer 18 ist ein Zwischenintervall IZ und die Felder mit den Nummern 19 - 24 sind dem Wert "Max" des Betriebsparameters zugeordnet.

Das Kochfeld bzw. die Steuereinheit 10 führt ein Arbeitsverfahren zum Betreiben eines Hausgeräts mit einer Bedienerschnittstelle 12 aus, die ein Stellelement 16 zum Einstellen eines Betriebsparameters umfasst, wobei in verschiedenen Betriebsmodi eine Zuordnungsfunktion genutzt wird, um jedem Zustand des Stellelements 16 einen Wert des Betriebsparameters zuzuordnen. In dem Arbeitsverfahren wird die Zuordnungsfunktion abhängig von einem Betriebsmodus bestimmt.

Weitere Ausgestaltungen der Erfindung betreffen andere Hausgeräte, beispielsweise Backöfen, Mikrowellenöfen, Dampfgarer, Dunstabzugshauben, Essen, Kaffeemaschinen Waschmaschinen, Wäschetrockner oder Geschirrspülmaschinen mit einer Benutzerschnittstelle der oben beschriebenen Art.

Bezugszeichen
- 10: Steuereinheit
- 12: Benutzerschnittstelle
- 14: Display
- 16: Stellelement
- 18: Heizzone
- 20: Sensor
- 22: Kochgeschirrelement
- 24: Leuchtmittel

## Patentansprüche

1. Hausgerät mit einer Steuereinheit (10) zum Betreiben des Hausgeräts in verschiedenen Betriebsmodi und einer Bedienerschnittstelle (12), die ein Stellelement (16) zum Einstellen eines Betriebsparameters umfasst, wobei die Steuereinheit (10) dazu ausgelegt ist, eine Zuordnungsfunktion zu nutzen, um jedem Zustand des Stellelements (16) einen Wert des Betriebsparameters zuzuordnen, wobei die Steuereinheit (10) dazu ausgelegt ist, die Zuordnungsfunktion abhängig von einem Betriebsmodus des Hausgeräts zu bestimmen, wobei das Stellelement (16) als länglicher Sensorstreifen mit Sensorelementen zum Detektieren eines Berührungspunkts in einer Längsrichtung des Sensorstreifens ausgelegt ist und wobei die Zuordnungsfunktion Berührpunkte in wenigstens einem Intervall (I1, I2, I3) von Berührpunkten einem Wert des Betriebsparameters zuordnet,
**dadurch gekennzeichnet, dass**
zumindest zwei jeweils einem Wert des Betriebsparameters zugeordnete Intervalle (I1, I2, I3) durch ein Zwischenintervall (IZ) getrennt sind, wobei die Steuereinheit (10) einen zuvor eingestellten Wert des Betriebsparameters beibehält, wenn eine Berührung in dem Zwischenintervall (IZ) detektiert wird.

2. Hausgerät nach Anspruch 1, **dadurch gekennzeichnet, dass** das Stellelement (16) zumindest einen berührungsempfindlichen Sensorbereich umfasst, und der Zustand des Stellelements (16) durch einen Ort einer Berührung des Sensorbereichs durch einen Bediener bestimmt ist, so dass die Zuordnungsfunktion die Zustände mit einer Ortsauflösung auf eine endliche Zahl von möglichen Werten des Betriebsparameters abbildet.

3. Hausgerät nach Anspruch 2, **dadurch gekennzeichnet, dass** die Steuereinheit (10) die Ortsauflösung abhängig von dem Betriebsmodus bestimmt.

4. Hausgerät nach einem der vorhergehenden Ansprüche, **dadurch gekennzeichnet, dass** die Bedienerschnittstelle (12) Mittel zum Visualisieren der verwendeten Zuordnungsfunktion umfasst.

5. Hausgerät nach Anspruch 3 , **dadurch gekennzeichnet, dass** entlang des Sensorstreifens eine Reihe von Leuchtmitteln (24) angeordnet ist, von denen in wenigstens einem Betriebsmodus eine Auswahl von Leuchtmitteln (24) aktiviert wird, wobei die Anzahl der aktivierten Leuchtmitteln (24) eine lineare Funktion der Anzahl der möglichen Werte des Betriebsparameters ist und wobei die Positionen der aktivierten Leuchtmittel (24) dem wenigstens einen Intervall (I1, I2, I3) von Berührpunkten entsprechen, die einem Wert des

6. Hausgerät nach einem der vorhergehenden Ansprüche, **dadurch gekennzeichnet, dass** die Bedienerschnittstelle (12) ein Display (14) zum Anzeigen eines eingestellten Werts des Betriebsparameters umfasst.

7. Hausgerät nach einem der vorhergehenden Ansprüche, **dadurch gekennzeichnet, dass** das Hausgerät als Kochfeld ausgebildet ist.

8. Hausgerät nach Anspruch 7, **dadurch gekennzeichnet, dass** das Kochfeld zumindest einen Sensor (20) zum Messen der Temperatur eines auf das Kochfeld aufgestellten Kochgeschirrelements (22) umfasst.

9. Hausgerät nach einem der Ansprüche 7 oder 8, **dadurch gekennzeichnet, dass** in wenigstens einem Betriebszustand der Betriebsparameter eine Solltemperatur eines auf dem Kochfeld angeordneten Kochgeschirrelements (22) ist.

10. Hausgerät nach einem der vorhergehenden Ansprüche, **dadurch gekennzeichnet, dass** die Steuereinheit (10) die Zustände des Stellelements in einem ersten Betriebszustand auf eine erste Zahl von möglichen Werten des Betriebsparameters abbildet und die Zustände des Stellelements in einem zweiten Betriebszustand auf eine zweite Zahl von möglichen Werten des Betriebsparameters abbildet, wobei die erste Zahl und die zweite Zahl unterschiedlich sind.

11. Hausgerät zumindest nach den Ansprüchen 8, 9 und 10, **dadurch gekennzeichnet, dass** die Steuereinheit (10) die Zustände des Stellelements in einem Brat-Betriebsmodus, in welchem die Temperatur des Kochgeschirrelements (22) auf einen Wert geregelt wird, der dem eingestellten Betriebsparameter entspricht, auf drei oder vier mögliche Werte des Betriebsparameters abbildet und die Zustände in einem Koch-Betriebsmodus auf 18 mögliche Werte abbildet.

12. Verfahren zum Betreiben eines Hausgeräts mit einer Bedienerschnittstelle (12), die ein Stellelement (16) zum Einstellen eines Betriebsparameters umfasst, wobei in verschiedenen Betriebsmodi eine Zuordnungsfunktion genutzt wird, um jedem Zustand des Stellelements (16) einen Wert des Betriebsparameters zuzuordnen, wobei die die Zuordnungsfunktion abhängig von einem Betriebsmodus bestimmt wird, wobei das Stellelement (16) als länglicher Sensorstreifen mit Sensorelementen zum Detektieren eines Berührungspunkts in einer Längsrichtung des Sensorstreifens ausgelegt ist und wobei die Zuordnungsfunktion Berührpunkte in wenigstens einem Intervall (I1, I2, I3) von Berührpunkten einem Wert des Betriebsparameters zuordnet,
**dadurch gekennzeichnet, dass**
zumindest zwei jeweils einem Wert des Betriebsparameters zugeordnete Intervalle (I1, I2, I3) durch ein Zwischenintervall (IZ) getrennt sind, wobei die Steuereinheit (10) einen zuvor eingestellten Wert des Betriebsparameters beibehält, wenn eine Berührung in dem Zwischenintervall (IZ) detektiert wird.

## Claims

1. Household device having a control unit (10) for operating the household device in different operating modes and a user interface (12) which comprises an adjustment element (16) for adjusting an operating parameter, wherein the control unit (10) is designed to utilise an assignment function for assigning a value of the operating parameter to each state of the adjustment element (16), wherein the control unit (10) is designed to determine the assignment function as a function of an operating mode of the household device, wherein the adjustment element (16) is designed as an elongated sensor strip with sensor elements for detecting a contact point in a longitudinal direction of the sensor strip and wherein the assignment function assigns contact points in at least one interval (I1, I2, I3) of contact points to a value of the operating parameter,
**characterised in that**
at least two intervals (I1, I2, I3) assigned in each case to a value of the operating parameter are separated by an intermediate interval (IZ), wherein the control unit (10) retains a previously set value of the operating parameter, when a touch is detected in the intermediate interval (IZ).

2. Household device according to claim 1, **characterised in that** the adjustment element (16) comprises at least one touch-sensitive sensor region, and the state of the adjustment element (16) is determined by a location of a touch of the sensor region by an operator, so that the assignment function maps the states with a spatial resolution to a finite number of possible values of the operating parameter.

3. Household device according to claim 2, **characterised in that** the control unit (10) determines the spatial resolution as a function of the operating mode.

4. Household device according to one of the preceding claims, **characterised in that** the user interface (12) comprises means for visualising the assignment function being used.

5. Household device according to claim 3, **characterised in that** arranged along the sensor strip is a series of lamps (24), from which in at least one operating mode a selection of lamps (24) is activated, wherein the number of activated lamps (24) is a linear function of the number of possible values of the operating parameter and wherein the positions of the activated lamps (24) correspond to the at least one interval (I1, I2, I3) of contact points which are assigned to a value of the operating parameter.

6. Household device according to one of the preceding claims, **characterised in that** the user interface (12) comprises a display (14) for displaying a set value of the operating parameter.

7. Household device according to one of the preceding claims, **characterised in that** the household device is designed as a hob.

8. Household device according to claim 7, **characterised in that** the hob comprises at least one sensor (20) for measuring the temperature of a cookware element (22) positioned on the hob.

9. Household device according to one of claims 7 or 8, **characterised in that** in at least one operating state the operating parameter is a reference temperature of a cookware element (22) arranged on the hob.

10. Household device according to one of the preceding claims, **characterised in that** the control unit (10) maps the states of the adjustment element in a first operating state to a first number of possible values of the operating parameter and maps the states of the adjustment element in a second operating state to a second number of possible values of the operating parameter, wherein the first number and the second number are different.

11. Household device at least according to claims 8, 9 and 10, **characterised in that** the control unit (10) maps the states of the adjustment element in a frying mode, in which the temperature of the cookware element (22) is regulated to a value corresponding to the set operating parameter, to three or four possible values of the operating parameter and maps the states in a cooking mode to 18 possible values.

12. Method for operating a household device having a user interface (12) which comprises an adjustment element (16) for adjusting an operating parameter, wherein in different operating modes an assignment function is used to assign a value of the operating parameter to each state of the adjustment element (16), wherein the assignment function is determined as a function of an operating mode, wherein the adjustment element (16) is designed as an elongated sensor strip with sensor elements for detecting a contact point in a longitudinal direction of the sensor strip and wherein the assignment function assigns points of contact in at least one interval (I1, I2, I3) of contact points to a value of the operating parameter,
**characterised in that**
at least two intervals (I1, I2, I3) assigned in each case to a value of the operating parameter are separated by an intermediate interval (IZ), wherein the control unit (10) retains a previously set value of the operating parameter, when a touch is detected in the intermediate interval (IZ).

## Revendications

1. Appareil ménager comprenant une unité de commande (10) destinée à faire fonctionner l'appareil ménager dans différents modes de fonctionnement et comprenant une interface utilisateur (12) qui comprend un élément de réglage (16) destiné à régler un paramètre de fonctionnement, l'unité de commande (10) étant conçue pour utiliser une fonction d'attribution afin d'attribuer une valeur du paramètre de fonctionnement à chaque état de l'élément de réglage (16), l'unité de commande (10) étant conçue pour déterminer la fonction d'attribution en fonction d'un mode de fonctionnement de l'appareil ménager, l'élément de réglage (16) étant conçu comme bande de capteur allongée munie d'éléments capteurs destinés à détecter un point de contact dans un sens longitudinal de la bande de capteur, et la fonction d'attribution attribuant à une valeur du paramètre de fonctionnement des points de contact dans au moins un intervalle (I1, I2, I3) de points de contact,
**caractérisé en ce qu'**
au moins deux intervalles (I1, 12, I3) attribués respectivement à une valeur du paramètre de fonctionnement sont séparés par un intervalle intermédiaire (IZ), l'unité de commande (10) conservant une valeur du paramètre de fonctionnement réglée auparavant lorsqu'un contact est détecté dans l'intervalle intermédiaire (IZ).

2. Appareil ménager selon la revendication 1, **caractérisé en ce que** l'élément de réglage (16) comprend au moins une zone de capteur sensible au contact, et **en ce que** l'état de l'élément de réglage (16) est déterminé par un endroit d'un contact de la zone de capteur par un utilisateur, de sorte que la fonction d'attribution représente les états sur un nombre fini de valeurs possibles du paramètre de fonctionnement avec une résolution de l'endroit.

3. Appareil ménager selon la revendication 2, **caractérisé en ce que** l'unité de commande (10) détermine la résolution de l'endroit en fonction du mode de fonctionnement.

4. Appareil ménager selon l'une quelconque des revendications précédentes, **caractérisé en ce que** l'interface utilisateur (12) comprend des moyes de visualisation de la fonction d'attribution utilisée.

5. Appareil ménager selon la revendication 3, **caractérisé en ce qu'**une rangée de lampes (24) est disposée le long de la bande de capteur, dont une sélection de lampes (24) est activée dans au moins un mode de fonctionnement, le nombre de lampes activées (24) étant une fonction linéaire du nombre de valeurs possibles du paramètre de fonctionnement, et les positions des lampes activées (24) correspondant à l'au moins un intervalle (I1, I2, 13) de points de contact qui sont attribués à une valeur du paramètre de fonctionnement.

6. Appareil ménager selon l'une quelconque des revendications précédentes, **caractérisé en ce que** l'interface utilisateur (12) comprend un écran (14) destiné à afficher une valeur réglée du paramètre de fonctionnement.

7. Appareil ménager selon l'une quelconque des revendications précédentes, **caractérisé en ce que** l'appareil ménager est réalisé comme plaque de cuisson.

8. Appareil ménager selon la revendication 7, **caractérisé en ce que** la plaque de cuisson comprend au moins un capteur (20) destiné à mesurer la température d'un élément de récipient de cuisson (22) posé sur la plaque de cuisson.

9. Appareil ménager selon la revendication 7 ou 8, **caractérisé en ce que** dans au moins un mode de fonctionnement, le paramètre de fonctionnement est une température théorique d'un élément de récipient de cuisson (22) disposé sur la plaque de cuisson.

10. Appareil ménager selon l'une quelconque des revendications précédentes, **caractérisé en ce que** l'unité de commande (10) représente les états de l'élément de réglage sur un premier nombre de valeurs possibles du paramètre de fonctionnement dans un premier état de fonctionnement et **en ce qu'**elle représente les états de l'élément de réglage sur un deuxième nombre de valeurs possibles du paramètre de fonctionnement dans un deuxième état de fonctionnement, le premier nombre et le deuxième nombre étant différents.

11. Appareil ménager selon l'une quelconque des revendications 8, 9 et 10, **caractérisé en ce que** l'unité de commande (10) représente les états de l'élément de réglage sur trois ou quatre valeurs possibles du paramètre de fonctionnement dans un mode de fonctionnement rôtir, dans lequel la température de l'élément de récipient de cuisson (22) est réglée sur une valeur correspondant au paramètre de fonctionnement réglé, et **en ce qu'**elle représente les états sur 18 valeurs possibles dans un mode de fonctionnement cuire.

12. Procédé de fonctionnement d'un appareil ménager comprenant une interface utilisateur (12) qui comprend un élément de réglage (16) destiné à régler un paramètre de fonctionnement, une fonction d'attribution étant utilisée dans différents modes de fonctionnement afin d'attribuer une valeur du paramètre de fonctionnement à chaque état de l'élément de réglage (16), la fonction d'attribution étant déterminée en fonction d'un mode de fonctionnement, l'élément de réglage (16) étant conçu comme bande de capteur allongée munie d'éléments capteurs destinés à détecter un point de contact dans un sens longitudinal de la bande de capteur et la fonction d'attribution attribuant à une valeur du paramètre de fonctionnement des points de contact dans au moins un intervalle (I1, I2, I3) de points de contact,
**caractérisé en ce qu'**
au moins deux intervalles (I1, I2, I3) attribués respectivement à une valeur du paramètre de fonctionnement sont séparés par un intervalle intermédiaire (IZ), l'unité de commande (10) conservant une valeur du paramètre de fonctionnement réglée auparavant lorsqu'un contact est détecté dans l'intervalle intermédiaire (IZ).
